# EUROPÄISCHE PATENTSCHRIFT

(11) **EP 0 974 457 B1**
(45) Veröffentlichungstag und Bekanntmachung des Hinweises auf die Patenterteilung: **02.04.2003**
(21) Anmeldenummer: 99111955.3
(22) Anmeldetag: 24.06.1999
(51) Int. Cl.: B41F 7/40, B41F 7/26

(54) **Druckwerk in einer Rollenrotationsoffsetdruckmaschine**
Print unit in a rotary offset printing press
Groupe imprimant dans une machine à imprimer rotative offset à bobines

(30) Priorität: 23.07.1998 US 121428
(43) Veröffentlichungstag der Anmeldung: 26.01.2000
(73) Patentinhaber: Heidelberger Druckmaschinen Aktiengesellschaft, 69115 Heidelberg (DE)
(72) Erfinder: Burke, David Charles, Portsmouth, NH 03801 (US); Elkinson, Brian Robert, Rochester, NH 03867 (US); Palmatier, Roland Thomas, Durham, NH 03824 (US); Zabkar, Clifford Allen, Dover, NH 03820 (US)
(74) Vertreter: Hörschler, Wolfram Johannes, Dipl.-Ing.

(56) Entgegenhaltungen:
- EP-A- 0 105 477
- EP-A- 0 625 423
- CH-A- 509 156
- DE-A- 2 950 025
- DE-U- 8 716 847
- US-A- 2 570 242
- HILNER ARTHUR: "Diagonal oder ähnliches ..." DEUTSCHER DRUCKER, Bd. 24, Nr. 11, 7. April 1988 (1988-04-07), Seite 15 XP000003181 ostfildern

## Beschreibung

Die vorliegende Erfindung betrifft ein Druckwerk in einer Rollenrotationsoffsetdruckmaschine gemäß dem Oberbegriff von Anspruch 1.

Aus der US 2,570,242 ist eine Vorrichtung zum Feuchten eines Plattenzylinders bekannt, welcher es ermöglicht, eine obere und eine untere Feuchtwerkswalze, welche beide den Plattenzylinder kontaktieren, gleichzeitig an- oder abzustellen und gegebenenfalls die Andrückkraft der Feuchtwerkswalzen an den Plattenzylinder bedarfsgerecht einzustellen.

Die EP 0 625 423 A1 offenbart ein Druckwerk mit einer Schrägstell- und Abstellvorrichtung für Platten- oder Gummituchzylinder. Die beschriebene Schrägstellvorrichtung für die Zylinder erlaubt jedoch nur, einzelne Zylinder durch Verschieben eines Lagers eines betreffenden Zylinders schräg zu stellen.

Weiterhin ist aus der DE 29 50 025 A1 ein Feuchtwerk für Offset-Druckmaschinen bekannt geworden, welches Mittel umfasst, um den Anpressdruck und die relative Lage einzelner Walzen des Feuchtwerkes zueinander oder in Bezug auf den zu feuchtenden Plattenzylinder einzustellen.

In Rollenrotations-Offsetdruckmaschinen des Standes der Technik werden Feuchtwerke verwendet, die eine Wassermenge, vermischt mit einer Feuchtlösung, auf die zu bedruckende Bahn auftragen und regulieren. In Fig. 1 ist ein Druckwerk P einer herkömmlichen Rollenrotations-Offsetdruckmaschine mit einem oberen Feuchtwerk UD und einem unteren Feuchtwerk LD schematisch dargestellt. Die Feuchtwerke UD und LD übertragen Wasser auf die jeweils obere und untere Druckplatte UP und LP, und von diesen wird das Wasser auf die Oberseite und die Unterseite der zu bedruckenden Bahn W übertragen. Von der oberen und unteren Druckplatte UP und LP wird ein eingefärbtes Bild auf das obere und untere Gummituch UB und LB und von diesen auf die Ober- und Unterseite einer Bahn W übertragen.

Bei Bahnen mit unterschiedlichen Breiten müssen während des Druckens unterschiedliche Mengen Wasser auf die Bahnoberfläche übertragen werden. Es ist bekannt, daß durch Schrägstellung einer Tauchwalze relativ zu einer benachbarten Brückenwalze eines Feuchtwerks die vom Feuchtmittelbehälter auf die Bahn übertragene Wassermenge reguliert werden kann. Diese Schrägstellung der Tauchwalze bewirkt die Einstellung des Feuchtwerks auf die erforderliche Wassermenge, die der Bahn von einer bestimmten Breite zugeführt werden muß. Wenn bei einer Änderung in der Breite der Bahn keine Einstellung der Schrägposition der Tauchwalze erfolgt, kann eine unverhältnismäßige Wassermenge z. B. auf die Mitte der Bahn im Vergleich zu den Kanten der Bahn gelangen, was zu schlechter Druckqualität oder auch zum Bahnbruch führen kann.

Die Fig. 2a und 2b zeigen das obere Feuchtwerk UD und das untere Feuchtwerk LD der Fig. 1, bei denen sich das eine Ende der Tauchwalze PN relativ zur Brückenwalze SL in einer jeweils unterschiedlichen Position befindet. In Fig. 2a befindet sich das eine Ende der Tauchwalze PN relativ zur Brückenwalze SL in einer ersten Position A, während in Fig. 2b sich das eine Ende der Tauchwalze PN relativ zur Brückenwalze SL in einer zweiten Position B befindet. Bei den in den Fig. 1, 2a und 2b dargestellten Einrichtungen des Standes der Technik kann ein Ende der Tauchwalze PN beliebig viele Positionen relativ zur Brückenwalze SL einnehmen, da diese Positionen mittels einer im folgenden näher beschriebenen Schrägstellstange RS eingestellt werden. Wie bekannt, wird ein Feuchtmittel D, vorzugsweise Wasser (mit einer Feuchtlösung), durch Rotation der Tauchwalze PN aus dem Feuchtmittelbehälter befördert. Die Brückenwalze SL überträgt das Feuchtmittel D von der Tauchwalze PN auf die Feuchtheberwalze DV und diese überträgt das Feuchtmittel D auf die Feuchtauftragswalze DF, von wo es dann auf die obere bzw. untere Druckplatte UP, LP gelangt.

Die Schritte zur Einstellung einer Schrägposition in einem unteren Feuchtwerk LD des Standes der Technik sind in den Fig. 3a-3d dargestellt. In einem ersten Schritt wird mittels eines Schraubenschlüssels eine nicht gezeigte Stellmutter des Schrägstellmechanismus durch Drehen in eine Richtung S1 gelockert. Durch Betätigen der Stellmutter kann der gesamte Schrägstellmechanismus in einer bestimmten Position arretiert werden. In einem zweiten Schritt wird mittels des Schraubenschlüssels R eine sich an einer Schrägstellstange befindliche Stellmutter LN durch Drehen in eine Richtung S2 gelockert. Durch Betätigen der Stellmutter LN kann die Schrägstellstange RS in einer bestimmten Position arretiert werden. In einem dritten Schritt wird mittels des Schraubenschlüssels R die Schrägstellstange um ihre Längsachse in eine Richtung S3 gedreht. (Die Richtung S3 ist zum Zwecke der Darstellung in Fig. 3c in einer anderen Ebene gezeigt). Die Umdrehung der Schrägstellstange RS um ihre Längsachse bewegt die Tauchwalze PN in einem Winkel um die Brückenwalze SL. Wie bekannt, ist die Tauchwalze PN auf einem Tragarm drehbar gelagert, so daß sie relativ zur Brückenwalze SL eine Winkelbewegung ausführen kann. Die Schrägstellstange RS weist einen Schraubenkopf BH auf, auf dem der Schraubenschlüssel R angebracht ist, mit dem die Schrägstellstange RS gedreht wird, und das Drehen der Schrägstellstange RS in Wirkverbindung mit einem an der Schrägstellstange RS vorhandenen Gewinde verstellt die Schrägstellstange RS nach innen und nach außen, um somit die Tauchwalze PN in die entsprechende Schrägposition zu bewegen. Letztendlich wird der Schraubenschlüssel R verwendet, um in den Schritten S4 und S5, die Stellmutter LN der Schrägstellstange und die Stellmutter des Schrägstellmechanismus festzuschrauben und somit den Schrägstellmechanismus in seiner neu eingestellten Position zu arretieren. Diese EinstellSchritte sind für das obere und untere Feuchtwerk UD, LD eines jeden Druckwerks erforderlich.

Die Einrichtungen und das Verfahren zur Einstellung einer Schrägposition in Feuchtwerken von Rollenrotations-Offsetdruckmaschinen des Standes der Technik erfordern eine Reihe von Schritten, die durch den Maschinenbediener manuell ausgeführt werden müssen, wenn immer sich die Breite der Bahn geändert hat oder wenn aus anderen Gründen eine Einstellung der Schrägposition in einem Feuchtwerk erforderlich ist. Wegen des Zeitaufwandes für die nötigen Schritte zur Einstellung einer Schrägposition mit jeder Änderung der Bahnbreite, ist es dem Bediener oft nicht möglich, eine entsprechende Einstellung auszuführen. Daraus ergibt sich, daß zu viel oder nicht genügend Wasser auf die neue Bahn übertragen wird, was schlechte Druckqualität oder einen Bahnbruch zur Folge haben kann. Ein Schrägstellmechanismus welcher gleichzeitig zwei Walzen in zwei übereinander angeordneten Drucktwerken schrägstellen kann, wird in Dokument EP-A-0105477 beschrieben. Es ist somit eine Aufgabe der vorliegenden Erfindung, die für die Einstellung einer Schrägposition in Feuchtwerken von Rollenrotations-Offsetdruckmaschinen erforderliche Zeit zu verkürzen und dabei die Maschinenstillstandszeiten zu reduzieren und im besonderen zu vermeiden, daß solch eine Einstellung nicht ausgeführt und somit eine unverhältnismäßige Wassermenge auf die Bahn übertragen wird.

Ein erfindungsgemäßes Druckwerk in einer Rollenrotationsoffsetdruckmaschine mit einem ersten, einem ersten Plattenzylinder zugeordneten Feuchtwerk, welches eine erste schrägverstellbar gelagerte Feuchtwerkswalze aufweist, und mit einem zweiten, einem zweiten Plattenzylinder zugeordneten Feuchtwerk, welches eine zweite schrägverstellbar gelagerte, zur ersten Feuchtwerkswalze beabstandete Feuchtwerkswalze aufweist, zeichnet sich aus durch einen Schrägstellmechanismus, der die erste und die zweite Feuchtwerkswalze gleichzeitig mittels Schrägstell-Gelenkstücken schrägverstellt, in der Weise, dass die dem ersten und dem zweiten Plattenzylinder zugeführten Feuchtmittelmengen gleichzeitig variiert werden, wobei die Schrägstell-Gelenkstücke jeweils mit einer der ersten und zweiten Feuchtwerkswalze verbunden sind.

Mit der vorliegenden Erfindung wird der Prozeß der Einstellung einer Schrägposition in einem Druckwerk einer Rollenrotations-Offsetdruckmaschine wesentlich vereinfacht und beschleunigt und somit die Stillstandszeit reduziert. Folglich ist der Bediener in der Lage ist, eine akkurate Regulierung durchzuführen, so daß die korrekte Feuchtwassermenge auf die Bahn übertragen wird.

Bei der vorliegenden Erfindung verbindet ein oder mehrere Gelenkstücke die Schrägstellstangen für das obere und das untere Feuchtwerk eines jeden Druckwerks. Die Gelenkstücke gewährleisten, daß durch eine einzige Bewegung des Bedieners die Einstellung einer Schrägposition in dem oberen und unteren Feuchtwerk gleichzeitig erfolgt. Die Gelenkstücke sind vorzugsweise mit einem Ende eines jeweiligen Schrägstellbügels verbunden, der wiederum mit einer Schrägstellstange eines jeweiligen oberen und unteren Feuchtwerks, verbunden ist. Die Schrägstellstange reguliert den Grad der Schrägstellung einer zugeordneten Tauchwalze. Auf diese Weise steuert die Bewegung des Gelenkes die Schrägstellung der oberen und der unteren Tauchwalze gleichzeitig.

Die Bewegung des Gelenkstückes kann durch die Bewegung eines Federkolbenarmes, der mit dem Gelenkstück oder den Gelenkstücken verbunden ist, gesteuert werden. Der sich an dem Arm befindliche Federkolben kann federvorgespannt sein und mit Hilfe einer Arretierstift-Bohrloch-Anordnung in verschiedene Schrägpositionen eingestellt und in diesen arretiert werden. Es kann ein dem Federkolbenarm zugeordneter Bahnbreitenanzeiger verwendet werden, der den Bediener zur korrekten Schrägstellung für eine bestimmte Bahnbreite veranlaßt. Der Schrägstellmechanismus kann auch einen Feineinstellmechanismus umfassen, mit dem geringfügige Regulierungen der Schrägpositionen in den Feuchtwerken vorgenommen werden können, z. B., wenn eine bestimmte Schrägposition zwischen den durch die Arretierstift-Bohrloch-Anordnung erstellten Schrägpositionen liegt. Dieser Feineinstellmechanismus ermöglicht entweder eine individuelle Feineinstellung einer Schrägposition oder eine gleichzeitige Feineinstellung aller Schrägpositionen in den Feuchtwerken.

Die Merkmale der vorliegenden Erfindung werden in der folgenden Beschreibung bevorzugter Ausführungsbeispiele im Zusammenhang mit den beigefügten, nachstehend aufgeführten Zeichnungen näher erläutert.

### Es zeigen:

- Fig. 1: einen schematischen Aufriß einer Druckmaschine des Standes der Technik mit einem oberen und einem unteren Feuchtwerk;
- Fig. 2a und 2b: schematische Aufrisse der Feuchtwerke des Standes der Technik;
- Fig. 3a,3b, 3c, 3d: schematische Aufrisse eines Feuchtwerks des Standes der Technik, in denen die für eine Schrägstellung notwendigen Schritte dargestellt sind;
- Fig. 4: einen schematischen Aufriß einer Druckmaschine mit der Schrägstelleinrichtung der vorliegenden Erfindung;
- Fig. 5: einen detaillierten Aufriß einer ersten Ausführungsform der Schrägstelleinrichtung der vorliegenden Erfindung;
- Fig. 5a: eine detaillierte Querschnittansicht einer Ausführungsform der Erfindung, die einen Feineinstellmechanismus zeigt;
- Fig. 5b: ein detaillierter Aufriß der Ausführungsform der Fig. 5a;
- Fig. 5c: eine detaillierte Querschnittansicht einer weiteren Ausführungsform der Erfindung mit einem Feineinstellmechanismus;
- Fig. 5d: ein detaillierter Aufriß der Ausführungsform der Fig. 5c;
- Fig. 6: eine detaillierter Aufriß einer zweiten Ausführungsform der Schrägstelleinrichtung der vorliegenden Erfindung.

Fig. 4 ist eine schematische Gesamtdarstellung des erfindungsgemäßen Schrägstellmechanismus 1, der in einer Rollenrotations-Offsetdruckmaschine P verwendet wird, die eine Bahn W mittels einer oberen und unteren Druckplatte UP, LP und eines oberen und unteren Gummituches UB, LB auf beiden Seiten bedruckt. Fig. 5 zeigt eine detaillierte Ansicht des Schrägstellmechanismus 1 der Fig. 4. Wie dies aus dem Stand der Technik bekannt ist, sind die Tauchwalzen PN so gelagert, daß sie relativ zu den Brückenwalzen SL winkelförmig verstellt werden können. Die Tauchwalzen sind mit ihrem einen Ende an Schrägstell-Tragarmen 2 angebracht, die sich um jeweilige Schrägstell-Drehachsen 3 drehen, was die Schrägstellung der Tauchwalzen PN ermöglicht. Die Tauchwalzen PN übertragen ein Feuchtmittel, vorzugsweise Wasser (mit einer Feuchtlösung), auf Feuchtheberwalzen DV, und von diesen wird das Feuchtmittel auf Feuchtauftragwalzen DF und dann entweder auf die obere oder auf die untere Druckplatte UP, LP übertragen.

Ein Ende der sich gegenüber der Drehachse 3 befindlichen Schrägstell-Tragarme 2 ist mit Schrägstellstangen 4 drehbar verbunden. Die jeweilige Schrägstellstange 4 ist ebenfalls mit einem Ende eines Schrägstellstangenbügels 5 verbunden, der an einer Drehachse 6 drehbar angebracht ist. Das andere Ende des jeweiligen Schrägstellstangenbügels 5 ist mit einem oberen und einem unteren Gelenkstück 7, 8 drehbar verbunden. Die Gelenkstücke 7, 8 sind auf einer gemeinsamen Drehachse 9 mit einem Federkolben-Arm 10 drehbar verbunden. Der Federkolbenarm 10 dient als ein Stellelement für das obere und untere Gelenkstück 7, 8 und ist auf einer Drehachse 12 an einer ortsfesten Stütze 11 drehbar gelagert. Der sich an dem Arm 10 befindliche Federkolben weist einen Handgriff 13, eine Feder (nicht gezeigt) und einen Arretierstift 15 auf, und der Bediener benutzt den Handgriff 13, um den Federkolbenarm 10 um dessen Drehachse 12 zu drehen.

Die ortsfeste Stütze 11 kann eine Reihe von Bohrlöchern 14 entlang eines von der Drehbewegung des Federkolbenarms 10 bestimmten Bogens aufweisen. Ein sich an dem Federkolben befindlicher Arretierstift 15 wird in einem der Bohrlöcher 14 aufgenommen, um so die Position des Federkolbenarms 10 und damit die Schrägstellposition der Tauchwalzen PN zu fixieren. Mittels einer geeigneten Feder (nicht gezeigt) kann der Arretierstift 15 des Federkolbens in Richtung der ortsfesten Stütze 11 und des entsprechenden Bohrlochs 14 vorgespannt werden. Der Handgriff 13 wird von dem Bediener benutzt, um den Arretierstift 15 gegen die Kraft der Feder aus dem Bohrloch 14 zu ziehen. Eine Reihe von sich auf der ortsfesten Stütze 11 befindlichen Markierungen oder Zeichen 16 können die jeweiligen Breiten einer Bahn anzeigen, die mit den Positionen des Federkolbenarms 10 im Einklang stehen, wenn der Arretierstift 15 in einem der Bohrlöcher 14 aufgenommen ist. Ein Pfeil oder Weiser 17 auf dem Federkolbenarm 10 kann benutzt werden, um den Federkolbenarm 10 auf eines der Zeichen 16 auszurichten und somit die richtige Position des Federkolbenarms 10 für eine bestimmte Bahnbreite anzudeuten.

Manchmal kann es notwendig sein, eine Feineinstellung der Schrägposition der Tauchwalze PN vorzunehmen, die über die Einstellungen hinausgeht, die durch Bewegen des Federkolbenarms 10 zwischen den Positionen der Bohrlöcher 14 möglich sind. Zu diesem Zwecke können die Schrägstellstangen 4 der vorliegenden Erfindung an einem Ende einen Feineinstell-Schraubenkopf 20 aufweisen. Dieser Schraubenkopf 20 kann mittels eines geeigneten Schraubenschlüssels (nicht gezeigt) um ein sich an den Stangen 4 befindliches Gewinde gedreht werden, um so die Position der Schrägstellstangen 4 hin und her zu verstellen. Diese Bewegung erlaubt die Schrägstellung der Tauchwalzen PN in kleinen Schritten oder die Feineinstellung der Tauchwalzen-Positionen, die durch Bewegen des Federkolbenarms 10 zwischen den Bohrlöchern 14 eingestellt werden. Diese Anordnung gleicht der in den Fig. 3a-3d gezeigten Schrägstellstange RS des Standes der Technik.

Die Fig. 5a und 5b zeigen eine alternative Ausführungsform des Feineinstellmechanismus, bei dem Exzenterbuchsen 21', 21" an dem jeweiligen oberen und unteren Gelenkstück 7, 8 auf der gemeinsamen Drehachse 9 befestigt sind. Die Exzenterbuchsen 21', 21" haben einen Mittelpunkt 24', der von dem Mittelpunkt 25' einer drehfesten Welle 22', auf welcher die Exzenterbuchsen 21', 21'' gelagert sind. abweicht. Die jeweils oberen und unteren Gelenkstücke 7, 8 sind an den Exzenterbuchsen 21', 21" befestigt und drehen sich mit diesen um die Welle 22. Mit den jeweiligen Exzenterbuchsen 21', 21" verbundene Handgriffe 27' 27" werden vom Bediener benutzt, um die Exzenterbuchsen 21', 21" und damit das obere bzw. das untere Gelenkstück 7, 8 zu drehen. Zur Durchführung einer Feineinstellung in der Ausführungsform der Fig. 5a und 5b dreht der Bediener die Handgriffe 27', 27", wobei sich die Exzenterbuchsen 21', 21" drehen und dabei das obere bzw. untere Schrägstell-Gelenkstück 7, 8 bewegt werden. Diese Anordnung ermöglicht eine separate Feineinstellung der Schrägposition der oberen und unteren Tauchwalze PN.

Eine alternative Ausführungsform des in den Fig. 5a und 5b gezeigten Feineinstellmechanismus ist in den Fig. 5c und 5d gezeigt. Hier erlaubt der Feineinstellmechanismus eine gleichzeitige Feineinstellung des oberen und unteren Schrägstell-Gelenkstückes 7, 8. In den Fig. 5c und 5d wird eine einzige Exzenterbuchse 21 verwendet, die an dem oberen und dem unteren Schrägstell-Gelenkstück 7, 8 an einer gemeinsamen Drehachse 9 befestigt ist. Die Exzenterbuchse 21 hat einen Mittelpunkt 24, der von dem Mittelpunkt 25 der drehfesten Welle, auf welcher die Exzenterbuchse 21 gelagert ist, abweicht. Das obere und das untere Schrägstell-Gelenkstück 7, 8 sind an der Exzenterbuchse 21 befestigt und drehen sich gleichzeitig mit der Exzenterbuchse 21 um die Welle 22. Ein Handgriff 27 ist mit der Exzenterbuchse 21 verbunden, den der Bediener benutzt, wenn eine Feineinstellung gemäß den Fig. 5c und 5d ausgeführt werden soll. Der Bediener dreht also den Handgriff 27, dabei dreht sich die Exzenterbuchse 21 und bewegen sich das obere und untere Schrägstell-Gelenkstück 7, 8 gleichzeitig. Diese Anordnung erlaubt eine gleichzeitige Feineinstellung der oberen und unteren Tauchwalze PN mit einem einzigen vom Bediener ausgeführten Stellvorgang.

Fig. 6 zeigt eine alternative Ausführungsform des Schrägstellmechanismus 1' der vorliegenden Erfindung. Die Ausführungsform der Fig. 6 ist der Ausführungsform der Fig. 5 ähnlich, außer daß in Fig. 6 der Federkolbenarm 10' senkrecht und nicht horizontal angebracht ist, das obere und untere Schrägstell-Gelenkstück 7, 8 an beabstandeten Drehachsen 9', 9" mit dem Federkolbenarm 10' verbunden sind und sich der Arretierstift 15 an einer anderen Stelle auf dem Federkolbenarm 10' befindet. Ansonsten ist jedoch die in Fig. 5c dargestellte Konstruktion und Handhabung mit Fig. 6 identisch.

Bei dem Stellverfahren gemäß der vorliegenden Erfindung wird die Druckmaschine P durch den Bediener zuerst gestoppt, um eine Bahn W mit einer neuen Breite durch die Maschine P zu führen. Dann wählt der Bediener die geeignete Schrägstellung, indem er den Federkolben zieht und somit den Arretierstift 15 aus einem der Bohrlöcher 14 (entgegen der Federkraft) entfernt und den Federkolbenarm 10 oder 10' um die Drehachse 12 zu einer Position dreht, an welcher der Pfeil oder Weiser 17 auf dem Federkolbenarm 10 oder 10' auf ein entsprechendes Zeichen 16 für die zu verwendende Bahnbreite ausgerichtet ist. Dabei wird auch der Arretierstift 15 auf das geeignete Bohrloch 14 ausgerichtet. Der Bediener gibt dann den Federkolben frei und der Arretierstift 15 tritt unter der Wirkung der Federkraft in das richtige Bohrloch 14 ein. Während der Federkolbenarm 10 oder 10' um die Drehachse 12 bewegt wird, werden gleichzeitig die Schrägstell-Gelenkstücke 7, 8 bewegt, was eine gleichzeitige korrespondierende Drehbewegung der Schrägstellstangenbügel 5 und eine gleichzeitige korrespondierende Linearbewegung der Schrägstellstangen 4 auslöst. Die gleichzeitige Linearbewegung der Schrägstellstangen 4 verursacht eine gleichzeitige Einstellung der Schrägposition der Tauchwalzen PN.

Wenn bei den Ausführungsformen der Fig. 5 und 6 eine Feineinstellung der Schrägsposition der Tauchwalzen PN gewünscht ist, benutzt der Bediener einen Schraubenschlüssel oder ein anderes geeignetes Werkzeug, um den Feineinstell-Schraubenkopf 20 der jeweiligen Schrägstellstange 4 zu drehen, was eine Linearbewegung der Schrägstellstange 4 und die Einstellung der Schrägposition der zugeordneten Tauchwalze PN bewirkt. Diese Feineinstellung der Schrägposition der Tauchwalzen PN kann bei Bahnbreiten angewandt werden, die bei dem Einstellverfahren mit den Bohrlöchern 14 nicht vorgesehen sind, oder es können die mit den Bohrlöchern 14 korrespondierenden Schrägpositionen der Tauchwalzen PN feineingestellt werden.

Zur Feineinstellung mittels des Feineinstellmechanismus der Fig. 5c und 5d benutzt der Bediener den Handgriff 27, um eine gleichzeitige Bewegung des oberen und unteren Schrägstell-Gelenkstückes 7, 8 auszulösen, was gleichzeitig eine entsprechende Drehbewegung der Schrägstellstangenbügel 5 und eine entsprechende Linearbewegung der Schrägstellstangen 4 bewirkt. Die Linearbewegung der Schrägstellstangen 4 bewirkt gleichzeitig eine Einstellung der Schrägposition der Tauchwalzen PN. Diese Feineinstellung kann für das gleichzeitige Einstellen der Schrägposition der Tauchwalzen PN bei Bahnbreiten angewandt werden, die bei dem Einstellverfahren mit den Bohrlöchern 14 nicht vorgesehen sind, oder es können die mit den Bohrlöchern 14 korrespondierenden Schrägpositionen der Tauchwalzen PN feineingestellt werden.

Bei der Ausführungsform der Fig. 5a und 5b dreht der Bediener den Handgriff 27' oder 27", um die Exzenterbuchse 21' oder 21" um die Welle 22' zu drehen, was jeweils die Bewegung des oberen oder unteren Schrägstell-Gelenkstückes 7, 8, eine korrespondierende Drehbewegung eines der Schrägstellstangenbügel 5 und eine korrespondierende Linearbewegung einer der Schrägstellstangen 4 auslöst.

### LISTE DER BEZUGSZEICHEN

- P: Druckmaschine
- UD: oberes Feuchtwerk
- LD: unteres Feuchtwerk
- UP: obere Druckplatte
- LP: untere Druckplatte
- W: Bahn
- UB: oberes Gummituch
- LB: unteres Gummituch
- PN: Tauchwalze
- SL: Brückenwalze
- RS: Schrägstellstange
- D: Feuchtmittel
- DV: Feuchtheberwalze
- DF: Feuchtauftragwalze
- R: Schraubenschlüssel
- LN: Stellmutter
- BH: Schraubenkopf

- A: erste Position der Tauchwalze PN
- B: zweite Position der Tauchwalze PN
- S1: Richtung
- S2: Richtung
- S3: Richtung
- S4: Schritt
- S5: Schritt

- 1, 1': Schrägstellmechanismus
- 2: Schrägstell-Tragarm
- 3: Schrägstell-Drehachse

- 4: Schrägstellstange
- 5: Bügel
- 6: Drehachse
- 7: Gelenkstück
- 8: Gelenkstück
- 9: Drehachse
- 10, 10': Federkolbenarm
- 11: ortsfeste Stütze
- 12: Federkolben-Drehachse
- 13: Federkolben-Handgriff
- 14: Bohrloch
- 15: Arretierstift
- 16: Zeichen
- 17: Pfeil oder Weiser
- 20: Schraubenkopf
- 21, 21', 21": Exzenterbuchse
- 22, 22': drehfeste Welle
- 24, 24': Mittelpunkt der Exzenterbuchse 21, 21'
- 25, 25': Mittelpunkt der drehfesten Welle 22, 22'
- 27, 27', 27": Handgriff

## Patentansprüche

1. Druckwerk in einer Rollenrotationsoffsetdruckmaschine (P) mit einem ersten, einem ersten Plattenzylinder zugeordneten Feuchtwerk (UD), welches eine erste schrägverstellbar gelagerte Feuchtwerkswalze (PN) aufweist, und mit einem zweiten, einem zweiten Plattenzylinder zugeordneten Feuchtwerk (LD), welches eine zweite schrägverstellbar gelagerte, zur ersten Feuchtwerkswalze (PN) beabstandete Feuchtwerkswalze (PN) aufweist,
**gekennzeichnet durch**
einen Schrägstellmechanismus (1, 1'), der die erste und die zweite Feuchtwerkswalze (PN) gleichzeitig mittels Schrägstell-Gelenkstücken (7, 8) schrägverstellt, in der Weise, dass die dem ersten und dem zweiten Plattenzylinder zugeführten Feuchtmittelmengen gleichzeitig variiert werden, wobei die Schrägstell-Gelenkstücke (7, 8) jeweils mit einer der ersten und zweiten Feuchtwerkswalze (PN) verbunden sind.

2. Druckwerk nach Anspruch 1,
**dadurch gekennzeichnet,**
**dass** der Schrägstellmechanismus (1, 1') ein Stellelement (10, 10') sowie ein erstes Schrägstell-Gelenkstück (7), welches mit der ersten Feuchtwerkswalze (PN) verbunden ist, und ein zweites Schrägstell-Gelenkstück (8), welches mit der zweiten Feuchtwerkswalze (PN) verbunden ist, umfasst, wobei das Stellelement (10, 10') mit dem ersten und zweiten Schrägstell-Gelenkstück (7,8) drehbar verbunden ist, und dass durch die Bewegung des Stellelementes (10, 10') die erste und die zweite Feuchtwerkswalze (PN) gleichzeitig schrägverstellt werden

3. Druckwerk nach Anspruch 2,
**dadurch gekennzeichnet,**
**dass** der Schrägstellmechanismus (1, 1') ferner eine erste und eine zweite Schrägstellstange (4) umfasst, wobei die erste Schrägstellstange (4) mit dem ersten Schrägstell-Gelenkstück (7) und der ersten Feuchtwerkswalze (PN) verbunden ist und die zweite Schrägstellstange (4) mit dem zweiten Schrägstell-Gelenkstück (8) und der zweiten Feuchtwerkswalze (PN) verbunden ist.

4. Druckwerk nach Anspruch 3,
**dadurch gekennzeichnet,**
**dass** der Schrägstellmechanismus (1, 1') ferner einen ersten, an der ersten Schrägstellstange (4) angebrachten und einen zweiten, an der zweiten Schrägstellstange (4) angebrachten Feineinstell-Schraubenkopf (20), zum Feineinstellen der Schrägposition der jeweiligen Feuchtwerkswalze (PN), aufweist.

5. Druckwerk nach einem der Ansprüche 2 bis 4,
**dadurch gekennzeichnet,**
**dass** der Schrägstellmechanismus (1, 1') ferner mindestens eine Exzenterbuchse (21, 21', 21") umfasst, die mit dem ersten und/oder mit dem zweiten Schrägstell-Gelenkstück (7, 8) und dem Stellelement (10, 10') verbunden ist, und die das erste und/oder das zweite Schrägstell-Gelenkstück (7, 8) relativ zum Stellelement (10, 10') verstellt.

6. Druckwerk nach einem der Ansprüche 2 bis 5,
**dadurch gekennzeichnet,**
**dass** das Stellelement (10, 10') ein drehbar gelagerter Arm (10, 10') ist.

7. Druckwerk nach Anspruch 6,
**dadurch gekennzeichnet,**
**dass** der Schrägstellmechanismus (1, 1') weiterhin eine ortsfeste Stütze (11), welche eine Anzahl von Löchern aufweist, umfasst, und dass an dem Arm (10, 10') ein Federkolben (13, 15) angeordnet ist, welcher in eines der Löcher (14) eingreift, um die Position des Armes (10, 10') zu fixieren.

8. Druckwerk nach einem der vorhergehenden Ansprüche,
**dadurch gekennzeichnet,**
**dass** ferner ein erster und ein zweiter, jeweils drehbar gelagerter Schrägstell-Tragarm (2) vorgesehen sind, wobei die erste Feuchtwerkswalze (PN) auf dem ersten Schrägstell-Tragarm (2) gelagert ist und die zweite Feuchtwerkswalze (PN) auf dem zweiten Schrägstell-Tragarm (2) gelagert ist.

9. Rollenrotationsoffsetdruckmaschine (P),
**gekennzeichnet durch**
ein Druckwerk nach einem der vorhergehenden Ansprüche.

## Claims

1. A printing mechanism in a web-fed rotary offset printing press (P) with a first plate cylinder assigned to a first dampener (UD) having a first skew pan roll (PN) and with a second dampener (LD) being assigned to a second plate cylinder, having a second skew pan roll (PN) located at a distance to the first pan roll (PN),
**characterized in**
a skew adjustment mechanism (1, 1') which simultaneously skews the first and the second pan roll (PN) by means of adjustment linkages (7, 8) such that the amount of damping agent supplied to the first and the second plate cylinder is varied simultaneously, whereby each of the adjustment linkages (7, 8) are connected with one of the first and second pan rolls (PN)

2. The printing mechanism according to claim 1,
**characterized in**
**that** the skew adjustment mechanism (1, 1') comprises a spring plunger bracket (10, 10') as well as a first skew adjustment linkage (7) connected to the first pan roll (PN) and a second skew adjustment linkage (8), which is connected with the second pan roll (PN), whereby the spring plunger bracket (10, 10') is pivotally connected with the first and second skew adjustment linkages (7, 8) and in that the first and the second pan rolls (PN) are skewed simultaneously by moving the spring plunger brackets (10, 10').

3. The printing mechanism according to claim 2,
**characterized in**
**that** the skew adjustment element (1, 1') further comprises a first and a second skew adjustment rod (4), whereby the first skew adjustment rod (4) is connected with the first skew adjustment linkage (7) and the first pan roll (PN) and the second skew adjustment rod (4) is connected with the second skew adjustment linkage (8) and the second pan roll (PN).

4. The printing mechanism according to claim 3,
**characterized in**
**that** the skew adjustment element (1, 1') further comprises a first bolt head (20) mounted on the first skew adjustment rod (4) and a second bolt head (20) mounted on the second skew adjustment rod (4) for the purpose of fine-tuning the skew position of the respective pan roll (PN).

5. The printing mechanism according to one of claims 2 to 4,
**characterized in**
**that** the skew adjustment element (1, 1') further comprises at least one eccentric bushing (21, 21', 21") being connected to the first and/or the second skew adjustment linkage (7, 8) and the adjustment element (10, 10'), and adjusting the first and/or the second skew adjustment linkage (7, 8) relative to the adjustment element (10, 10').

6. The printing mechanism according to one of claims 2 to 5,
**characterized in**
**that** the adjustment element (10, 10') is a pivotally mounted bracket (10, 10').

7. The printing mechanism according to claim 6,
characterizing
that the skew adjustment mechanism (1, 1') further comprises a fixed bracket (11) having a plurality of holes and that a spring plunger (13, 15) is mounted on the bracket (10, 10') fitting into one of the holes (14) in order to fix the position of the bracket (10, 10').

8. The printing mechanism according to one of the preceding claims,
**characterized in**
**that** a first and a second pivotally positioned skew adjustment bracket (2) are provided, the first pan roll (PN) being positioned on the first skew adjustment bracket (2) and the second pan roll (PN) being positioned on the second skew adjustment bracket (2).

9. The web-fed rotary offset printing press (P),
**characterized in**
a printing mechanism according to one of the preceding claims.

## Revendications

1. Groupe d'impression dans une machine à imprimer rotative offset à bobines (P) avec un premier groupe humidificateur (UD) associé à un premier cylindre porte-plaque, présentant un premier rouleau de groupe humidificateur (PN) monté à de façon réglable en obliquité, et avec un deuxième groupe humidificateur (LD) associé à un deuxième cylindre porte-plaque, présentant un deuxième rouleau de groupe humidificateur (PN) monté de façon réglable en obliquité, espacé du premier rouleau de groupe humidificateur (PN), **caractérisé par** un mécanisme de réglage en obliquité (1, 1') réglant en obliquité le premier et le deuxième rouleaux de groupe humidificateur (PN) simultanément à l'aide de pièces de tringlerie de réglage en obliquité (7, 8), de manière que les quantités d'agent humidifiant amenées au premier et au deuxième cylindres porte-plaque puissent être simultanément modifiées, les pièces de tringlerie de réglage en obliquité (7, 8) étant chacune reliée au premier et au deuxième rouleaux de groupe humidificateur (PN).

2. Groupe d'impression selon la revendication 1, **caractérisé en ce que** le mécanisme de réglage en obliquité (1, 1') comprend un élément de réglage (10, 10') ainsi qu'une première pièce de tringlerie de réglage en obliquité (7) reliée au premier rouleau de groupa humidificateur (PN) et une deuxième pièce de tringlerie de réglage en obliquité (8) reliée au deuxième rouleau de groupe humidificateur (PN), l'élément de réglage (10, 10') étant relié de façon à permettre une rotation à la première et à la deuxième pièce de tringlerie de réglage en obliquité (7, 8), et **en ce que**, suite au déplacement de l'élément de réglage (10, 10'), est produit un réglage oblique simultané du premier et du deuxième rouleaux de groupe humidificateur (PN).

3. Groupe d'impression selon la revendication 2, **caractérisé en ce que** le mécanisme de réglage en obliquité (1, 1') comprend en outre une première et une deuxième tiges de réglage en obliquité (4), la première tige de réglage en obliquité (4) étant reliée à la première pièce de tringlerie de réglage en obliquité (7) et au premier rouleau de groupe humidificateur (PN) et la deuxième tige de réglage en obliquité (2) étant reliée à la deuxième pièce de tringlerie de réglage en obliquité (8) et au deuxième rouleau de groupe humidificateur (PN).

4. Groupe d'impression selon la revendication 3, **caractérisé en ce que** le mécanisme de réglage en obliquité (1, 1') présente en outre une première tête de vis de réglage fin (20), montée sur la tige de réglage en obliquité (4), et une deuxième tête de via de réglage fin (20), montés sur la deuxième tige de réglage en obliquité (4), pour effectuer le réglage fin de la position en obliquité du rouleau de groupe humidificateur (PN) respectif.

5. Groupe d'impression selon l'une des revendications 2 à 4, **caractérisé en ce que** le mécanisme de réglage en obliquité (1, 1') comprend en outre au moins une douille à excentrique (21, 21', 21") qui est reliée à la première et/ou à la deuxième pièce de tringlerie de réglage en obliquité (7, 8) et à l'élément de réglage (10, 10') et qui règle la première et/ou la deuxième pièce de tringlerie de réglage en obliquité (7, 8), par rapport à l'élément de réglage (10, 10').

6. Groupe d'impression selon les revendications 2 à 5, **caractérisé en ce que** l'élément de réglage (10, 10') est un bras (10, 10') monté à rotation.

7. Groupe d'impression selon la revendication 6, **caractérisé en ce que** le mécanisme de réglage en obliquité (1, 1') comprend en outre un appui (11) occupant une position fixe, présentant une pluralité de trous, et **en ce que**, sur le bras (10, 10'), est disposé un piston élastique (13, 15), s'engageant dans l'un des trous (14) pour fixer la position du bras (10, 10')

8. Groupe d'impression selon l'une des revendications précédentes, **caractérisé en ce qu'**en outre sont prévus un premier et un deuxième bras support de réglage enobliquité (2), montés chacun de façon à pouvoir tourner, le premier rouleau de groupe humidificateur (PN) étant monté sur le premier bras support de réglage en obliquité (2) et le deuxième rouleau de groupe humidificateur (PN) étant monté sur le deuxième bras support de réglage en obliquité (2).

9. Groupe d'impression dans une machine à imprimer rotative offset à bobines (P), **caractérisé par** un groupe d'impression selon l'une des revendications précédentes.
